# EUROPÄISCHE PATENTSCHRIFT

(11) **EP 4 193 020 B1**
(45) Veröffentlichungstag und Bekanntmachung des Hinweises auf die Patenterteilung: **14.08.2024**
(21) Anmeldenummer: 21755423.7
(22) Anmeldetag: 02.08.2021
(51) Int. Cl.: E01F 7/04, E01F 15/08

(54) **FAHRZEUGRÜCKHALTESYSTEM MIT STEHER FÜR EINEN STEINSCHLAGSCHUTZZAUN**
VEHICLE RESTRAINT SYSTEM WITH VERTICAL POST FOR A ROCKFALL PROTECTION FENCE
SYSTÈME DE RETENUE DE VÉHICULES AVEC UN MONTANT VERTICAL POUR CLÔTURE DE PROTECTION CONTRE LES CHUTES DE PIERRES

(30) Priorität: 04.08.2020 AT 506532020
(43) Veröffentlichungstag der Anmeldung: 14.06.2023
(73) Patentinhaber: Kirchdorfer Fertigteilholding GmbH, 2752 Wöllersdorf (AT); Trumer Schutzbauten GmbH, 5431 Kuchl (AT)
(72) Erfinder: STEINER, Johann, 5431 Kuchl (AT); BARNAS, Alexander, 1020 Wien (AT)
(74) Vertreter: Gibler & Poth Patentanwälte KG
(86) Internationale Anmeldenummer: PCT/EP2021/071588
(87) Internationale Veröffentlichungsnummer: WO 2022/029089

(56) Entgegenhaltungen:
- AT-B- 402 212
- US-A- 5 186 438
- US-A1- 2015 110 549
- US-B1- 10 221 529

## Beschreibung

Die Erfindung betrifft ein Fahrzeugrückhaltesystem gemäß dem Oberbegriff des Patentanspruches 1.

Felsstürze und Steinschlag nehmen im alpinen Raum als Folge des Klimawandels immer häufiger zu und stellen ernstzunehmenden Naturgefahren dar. Aufgrund dieser Naturgefahren kommt es auf Fahrbahnen vermehrt zu schweren Unfällen mit oftmaliger Todesfolge.

Es ist bekannt Steinschlagschutzwände oder Steinschlagschutznetze in der Nähe von Fahrbahnen im Gelände anzuordnen, um die Gefahr von Steinschlägen auf Fahrzeuge oder auf die Fahrbahn zu vermeiden bzw. zu verringern. Solch eine Installation ist jedoch meist sehr aufwändig und zeitintensiv und wird häufig erst nach einem erfolgten Felssturz bzw. Steinschlag vorgenommen.

Üblicherweise werden nach Felsstürzen und Steinschlägen die gefährdeten Straßen gesperrt bzw. abgesichert und es müssen umfangreiche Sanierungsmaßnahmen des Felses durchgeführt werden, von welchem der Felssturz bzw. Steinschlag erfolgt ist. Während dieser Sanierungsmaßnahmen müssen die gefährdeten Straßen oft weitläufig umfahren werden. Die Sanierung des Felses ist meist zeitintensiv, da in unwegsamem Gelände gearbeitet werden muss, um das Risiko weiterer Steinschläge oder Felsstürze zu verringern bzw. bestmöglich zu verhindern.

Aus der AT 402 212 B ist eine Leitwand aus in einer Reihe aufgestellten Leitwandelementen bekannt, wobei die Leitwandelemente miteinander durch im Stoßbereich zwischen Leitwandelementen angeordnete und mit den oberen Endflächen der Leitwandelemente verschraubte Laschen verbunden sind.

Aus der US 10221529 B1 ist ein Steher für eine Barriere bekannt, wobei die Barriere ein Betonleitwandelement und ein darauf angeordnetes Schalldämpfungspaneel umfasst.

Aus der US 2015/0110549 ist ein Verbinder bekannt, welche in Lücken zwischen verbundener Leitwandwandelemente hineingesteckt wird.

Aus der US 5,186,438 A ist eine modulare Vorrichtung zum Steinschlagschutz bekannt, wobei die modulare Vorrichtung Betonsockel, Betonleitwandelemente, Balken und Hohlräume umfasst.

Aufgabe der Erfindung ist es daher ein Fahrzeugrückhaltesystem der eingangs genannten Art anzugeben, mit welchem die genannten Nachteile vermieden werden können, mit welchem der Betrieb auf einer abgesicherten Straße nach einem Steinschlag aufrecht erhalten werden kann.

Erfindungsgemäß wird dies durch die Merkmale des Patentanspruches 1 erreicht. Dadurch ergibt sich der Vorteil, dass schnell und einfach ein Steinschlagschutz auf einer gefährdeten bzw. abgesicherten Straße errichtet werden kann und der Betrieb auf dieser Straße während der Sanierungsmaßnahmen des Felses aufrechterhalten werden kann. Sofern bereits bei dem abgesicherten Straßenabschnitt Betonleitwandelemente vorhanden sind, können diese einfach [weiter auf Seite 2 der ursprünglichen Beschreibung] und schnell mittels der Steher modifiziert werden und es kann einfach ein Steinschlagschutzzaun an den Stehern befestigt werden. Anderenfalls können Betonleitwandelemente als Fertigteile einfach und schnell zu der gefährdeten Straße transportiert werden. Vorteilhaft ist, dass Betonleitwandelemente kompakt und bewegbar sind und nach Freigabe der Straße die Steher einfach abgebaut werden können, sofern dies gewünscht ist. In Kombination mit den Betonleitwandelementen bzw. einem Fahrzeugrückhaltesystem umfassend mehrere Betonleitwandelemente wird die Sicherheit für Verkehrsteilnehmer zusätzlich erhöht, da einerseits durch die Steher mit den Steinschlagschutzzäunen ein Steinschlagschutz und andererseits durch die Betonleitwandelemente ein Abkommen von Fahrzeugen von der Straße bzw. derartige Unfälle verringert werden. Überraschenderweise hat sich gezeigt, dass die Steher in Kombination mit den Betonleitwandelementen einen sicheren Halt für den Steinschlagschutzzaun bieten und keine aufwändige Verankerung für die Steher im Untergrund notwendig ist.

Der Steher kann permanent an den Betonleitwandelementen gekuppelt, bei potentiell gefährdeten Abschnitten präventiv errichtet, oder temporär nach einem Steinschlag errichtet werden, bis der Fels saniert ist und die Straße wieder freigegeben wird. Hierdurch muss die von dem Felssturz bzw. Steinschlag betroffene Straße nicht weitläufig umfahren werden.

Die Unteransprüche betreffen weitere vorteilhafte Ausgestaltungen der Erfindung. Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine schematische Abbildung einer bevorzugten Ausführungsform des Stehers in Frontansicht;
Fig. 2 eine schematische Abbildung der bevorzugten Ausführungsform des Stehers in Seitenansicht und
Fig. 3 einen Ausschnitt einer bevorzugten Ausführungsform des
Fahrzeugrückhaltesystems in einer perspektivischen Ansicht;
Fig. 4 eine schematische Ansicht einer bevorzugte Ausführungsform des Fahrzeugrückhaltesystems mit Endelementen in Seitenansicht und
Fig. 5 eine schematische Ansicht einer bevorzugte Ausführungsform des Fahrzeugrückhaltesystems mit Endelementen in Aufsicht.

Die Fig. 1 bis 5 zeigen zumindest Teile einer bevorzugten Ausführungsform eines Fahrzeugrückhaltesystems 9 umfassend zwei benachbarte Betonleitwandelemente 5 und wenigstens einen, mit den zwei benachbarten Betonleitwandelementen gekuppelten, Steher 1 für einen Steinschlagschutzzaun 2, wobei der Steher 1 an einem unteren Endbereich 3 eine Kupplungseinrichtung 4 zum Kuppeln des Stehers 1 mit den zwei benachbarten Betonleitwandelementen 5 aufweist, wobei die Kupplungseinrichtung 4 einstückig ausgebildet ist und wobei die zwei benachbarten Betonleitwandelemente 5 lediglich mit der Kupplungseinrichtung 4 des Stehers 1 miteinander gekuppelt sind.

Dadurch ergibt sich der Vorteil, dass schnell und einfach ein Steinschlagschutz auf einer gefährdeten bzw. abgesicherten Straße errichtet werden kann und der Betrieb auf dieser Straße während der Sanierungsmaßnahmen des Felses aufrechterhalten werden kann. Sofern bereits bei dem abgesicherten Straßenabschnitt Betonleitwandelemente 5 vorhanden sind, können diese einfach und schnell mittels der Steher 1 modifiziert werden und es kann einfach ein Steinschlagschutzzaun 2 an den Stehern 1 befestigt werden. Anderenfalls können Betonleitwandelemente 5 als Fertigteile einfach und schnell zu der gefährdeten Straße transportiert werden. Vorteilhaft ist, dass Betonleitwandelemente 5 kompakt und bewegbar sind und nach Freigabe der Straße die Steher 1 einfach abgebaut werden können, sofern dies gewünscht ist. In Kombination mit den Betonleitwandelementen 5 bzw. einem Fahrzeugrückhaltesystem 9 umfassend mehrere Betonleitwandelemente 5 wird die Sicherheit für Verkehrsteilnehmer zusätzlich erhöht, da einerseits durch die Steher 1 mit den

Steinschlagschutzzäunen 2 ein Steinschlagschutz und andererseits durch die Betonleitwandelemente 5 ein Abkommen von Fahrzeugen von der Straße bzw. derartige Unfälle verringert werden. Überraschenderweise hat sich gezeigt, dass die Steher 1 in Kombination mit den Betonleitwandelementen 5 einen sicheren Halt für den Steinschlagschutzzaun 2 bieten und keine aufwändige Verankerung für die Steher 1 im Untergrund notwendig ist.

Der Steher 1 kann permanent an dem Betonleitwandelement 5 gekuppelt, bei potentiell gefährdeten Abschnitten präventiv errichtet, oder temporär nach einem Steinschlag errichtet werden, bis der Fels saniert ist und die Straße wieder freigegeben wird. Hierdurch muss die von dem Felssturz bzw. Steinschlag betroffene Straße nicht weitläufig umfahren werden.

Bevorzugt kann vorgesehen sein, dass die Betonleitwandelemente 5 Fertigteilelemente sind.

Der Steinschlagschutzzaun 2 ist ein Hindernis bzw. eine Abgrenzung, welche Steinschlag auf die Fahrbahn verhindern soll. Hierbei kann der Steinschlagschutzzaun 2 Maschen mit durchgängigen Öffnungen aufweisen und bevorzugt aus Metall bestehen. Der Steinschlagschutzzaun 2 kann auch geschlossen, als Schutzwand, ausgebildet sein. Bevorzugt kann der Steinschlagschutzzaun 2 einen Maschendraht umfassen.

Der Steinschlagschutzzaun 2 kann weiters Kunststoff und/oder Holz umfassen.

Der untere Endbereich 3 ist jener Bereich, welcher an jenes Ende anschließt, welches in einem Montagezustand dem Untergrund zugewandt ist.

Besonders bevorzugt kann vorgesehen sein, dass der Steher 1 so ausgebildet ist, dass dieser wiederholt zerstörungsfrei von dem Betonleitwandelement 5 lösbar ist.

Es kann hierzu auch bevorzugt vorgesehen sein, dass der Steher 1 so ausgebildet ist, dass dieser werkzeugfrei von dem Betonleitwandelement 5 gelöst werden kann.

Bevorzugt kann vorgesehen sein, dass die Kupplungseinrichtung 4 in einem Montagezustand im Wesentlichen an einer Stirnseite des wenigstens einen Betonleitwandelements 5 befestigt ist.

Die Kupplungseinrichtung 4 kann besonders bevorzugt eine Aufnahme für einen Fortsatz des Betonleitwandelements 5 aufweisen.

Es kann auch vorgesehen sein, dass die Kupplungseinrichtung 4 einen Fortsatz aufweist, welcher in einem Montagezustand in eine Aufnahme, insbesondere Vertiefung, des Betonleitwandelements 5 eingreift.

Die Kupplungseinrichtung 4 ist zum Kuppeln des Stehers 1 mit zwei Betonleitwandelementen 5 ausgebildet. Hierdurch können in einfacher Art und Weise zwei Betonleitwandelemente 5 mittels der Kupplungseinrichtung 4 miteinander gekuppelt werden. Bei einer Abfolge von einem Betonleitwandelement 5 und einem Steher 1 kann eine Kette von Betonleitwandelementen 5 mittels der Steher 1 erzeugt werden. Umständliche Kupplungen zwischen den Betonleitwandelementen 5 entfallen und der Steher 1 ist in einem Montagezustand sozusagen zwischen zwei Betonleitwandelementen 5 eingezwickt und somit besonders stabil an den Betonleitwandelementen 5 befestigt bzw. gekuppelt.

Hierbei kann bevorzugt vorgesehen sein, dass die Kupplungseinrichtung 4 zwei Aufnahmen für Fortsätze der Betonleitwandelemente 5 aufweist.

Es kann auch vorgesehen sein, dass die Kupplungseinrichtung 4 zwei Fortsätze aufweist, welche in dem Montagezustand in Vertiefungen der Betonleitwandelemente 5 eingreifen.

Alternativ kann vorgesehen sein, dass die Kupplungseinrichtung 4 einen Fortsatz und eine Vertiefung zum Kuppeln zweier Betonleitwandelemente 5 aufweist.

Aus Stabilitätsgründen und Gründen einer einfachen Fertigung ist es vorgesehen, dass die Kupplungseinrichtung 4 einstückig ausgebildet ist.

Besonders bevorzugt kann vorgesehen sein, dass der Steher 1 an einem oberen Bereich 6 wenigstens eine Befestigungseinrichtung 7 zur Befestigung des Steinschlagschutzzaunes 2 aufweist.

Der obere Bereich 6 ist in einem Montagezustand über dem wenigstens einen Betonleitwandelement 5 angeordnet.

Bevorzugt kann vorgesehen sein, dass der obere Bereich 6 länglich und länger als der untere Endbereich 3 ist, was in den Figuren 1 bis 3 beispielhaft dargestellt ist. Es kann vorgesehen sein, dass der obere Bereich 6 im Wesentlichen wenigstens doppelt so lang, insbesondere wenigstens dreimal so lang, bevorzugt wenigstens fünfmal so lang, wie der untere Endbereich 3 ist.

Es kann weiters vorgesehen sein, dass der obere Bereich 6 im Wesentlichen als Doppel-T-Träger ausgebildet ist, was in den Figuren 2 und 3 beispielhaft dargestellt ist. Durch diese Ausbildung des oberen Bereichs 6 ist der obere Bereich 6 besonders stabil.

Es kann hierbei bevorzugt vorgesehen sein, dass eine geschlossene Seite des Doppel-T-Trägers der Fahrbahn zugewandt ist.

Die wenigstens eine Befestigungseinrichtung 7 kann eine Aufnahme sein. Die wenigstens eine Befestigungseinrichtung 7 kann insbesondere eine Schlaufe für den Steinschlagschutzzaun 2 sein.

Die wenigstens eine Befestigungseinrichtung 7 kann weiters auch eine Führung für den Steinschlagschutzzaun 2 sein.

Bevorzugt kann vorgesehen sein, dass der Steinschlagschutzzaun 2 Seile, insbesondere Metallseile, aufweist.

Es kann bevorzugt vorgesehen sein, dass die wenigstens eine Befestigungseinrichtung 7 an Seilführungen des Steinschlagschutzzaunes 2 angeordnet ist und dass die wenigstens eine Befestigungseinrichtung 7 zerstörungsfrei lösbar von dem Steher 1 ist. Bevorzugt kann die wenigstens eine Befestigungseinrichtung 7 ein Schäkel sein. Bei der Instandsetzung nach Unfällen, Steinschlag oder bei der Wartung kann somit der Steinschlagschutzzaun 2 einfach abgenommen und repariert oder ausgetauscht werden.

Bevorzugt kann auch vorgesehen sein, dass der obere Bereich 6 mehrere Befestigungseinrichtungen 7 aufweist, was beispielhaft in Fig. 2 dargestellt ist.

Weiters kann bevorzugt vorgesehen sein, dass der Steher 1 oberhalb der Kupplungseinrichtung 4 wenigstens eine Stützfläche 8 zum Aufstützen des Stehers 1 auf dem wenigstens einen Betonleitwandelement 5 aufweist.

Hierdurch wird die Stabilität des Stehers 1 in dem Montagezustand zusätzlich erhöht.

Besonders bevorzugt kann vorgesehen sein, dass die Stützfläche 8 wenigstens eine schräge Fläche gegenüber einer Längserstreckung des Stehers 1 aufweist. Da einige Betonleitwandelemente 5 eine Abschrägung an ihren Stirnflächen aufweisen, kann diese schräge Fläche die Abschrägung der Betonleitwandelemente 5 besonders gut und flächig kontaktieren.

Hierzu ist bevorzugt vorgesehen, dass der Winkel der wenigstens einen schrägen Fläche an eine Kontaktfläche des Betonleitwandelements 5 angepasst ist, um eine flächige Auflage der schrägen Fläche auf dem Betonleitwandelement 5 zu erreichen.

Weiters kann bevorzugt vorgesehen sein, dass die Stützfläche 8 wenigstens zwei einander gegenüberliegende schräge Flächen zur Kontaktierung von wenigstens zwei Betonleitwandelementen 5 aufweist.

Hierzu kann bevorzugt vorgesehen sein, dass die Stützfläche 8 im Wesentlichen V-förmig ausgebildet ist, wie in Fig. 1 beispielhaft dargestellt ist. Hierdurch ist der Steher 1 in einem Montagezustand bzw. in einem an zwei Betonleitwandelementen 5 gekuppelten Zustand selbstzentrierend.

Es ist vorgesehen, dass die zwei benachbarten Betonleitwandelemente 5 lediglich mit der Kupplungseinrichtung 4 des Stehers 1 miteinander gekuppelt sind. Der Steher 1 ersetzt somit die sonst übliche Kupplung der Betonleitwandelemente 5, wodurch das Kuppeln der Steher 1 mit den Betonleitwandelementen 5 besonders einfach ist. Hierdurch kann ein Fahrzeugrückhaltesystem 9 umfassend mehrere Betonleitwandelemente 5 besonders schnell aufgebaut werden. Es kann das Fahrzeugrückhaltesystem 9 mittels der Steher auch besonders schnell rückgebaut werden.

Die Kupplungseinrichtung 4 ist in einem Montagezustand bevorzugt zwischen den zwei benachbarten Betonleitwandelementen 5 angeordnet.

Bevorzugt kann vorgesehen sein, dass mehrere benachbarte Betonleitwandelemente 5 mittels Stehern 1 miteinander gekuppelt sind. Hierdurch kann eine Kette mit der Abfolge von Betonleitwandelementen 5 und jeweils nach einem Betonleitwandelement 5 angeordnetem Steher 1 erzeugt werden, was beispielhaft in Fig. 3 dargestellt ist.

Es kann besonders bevorzugt vorgesehen sein, dass die Betonleitwandelemente 5 Gegenkupplungsteile aufweisen und dass die Steher 1 mittels ihrer Kupplungseinrichtungen 4 mit den Gegenkupplungsteilen gekuppelt sind, wodurch eine besonders stabile Kupplung erreicht wird.

Die Gegenkupplungsteile können bevorzugt aus Metall bestehen. Die Kupplungseinrichtungen 4 können zur Kupplung insbesondere in die Gegenkupplungsteile eingreifen. Hierzu kann das Gegenkupplungsteil bevorzugt wenigstens eine Aufnahme und die Kupplungseinrichtung 4 wenigstens einen Fortsatz aufweisen, welcher in gekuppeltem Zustand in die Aufnahme eingreift.

Es kann vorgesehen sein, dass das Gegenkupplungsteil die Form eines C-Profiles aufweist und dass die Kupplungseinrichtung 4 wenigstens einen Fortsatz aufweist, welcher in das Gegenkupplungsteil in gekuppeltem Zustand eingreift. Hierzu kann bevorzugt vorgesehen sein, dass die Kupplungseinrichtung 4 wenigstens zwei Fortsätze aufweist und im Wesentlichen T-förmig ausgebildet ist.

Es kann weiters besonders bevorzugt vorgesehen sein, dass die Gegenkupplungsteile Verankerungen aufweisen, welche sich in Betonkörper der Betonleitwandelemente 5 erstrecken. Die Verankerung ist hierbei an dem Gegenkupplungsteil angeordnet und erstreckt sich in den Betonkörper des Betonleitwandelements 5 hinein. Die Verankerung kann beispielsweise stabund/oder haken- und/oder schlingenförmig ausgebildet sein. Hierdurch kann das Gegenkupplungsteil stabil in dem Betonleitwandelement 5 verankert werden.

Es kann vorgesehen sein, dass die Gegenkupplungsteile in Aufnahmen der Betonleitwandelemente 5 angeordnet sind. Es kann auch vorgesehen sein, dass die Gegenkupplungsteile mit dem Betonleitwandelement verschraubt sind.

Es kann vorgesehen sein, dass die Verankerungen gegenüberliegender Gegenkupplungsteile eines Betonleitwandelements 5 nicht miteinander verbunden sind, also kein Zugband darstellen.

Bevorzugt kann weiters vorgesehen sein, dass die Betonleitwandelemente 5 Zugbänder aufweisen und dass die Steher 1 mittels ihrer Kupplungseinrichtungen mit den Zugbändern der Betonleitwandelemente 5 gekuppelt sind. Das Zugband wird insbesondere durch zwei einander gegenüberliegenden Gegenkupplungsteile und einem mit diesen Gegenkupplungsteilen verbundenen bzw. befestigten Zugelement, insbesondere in Form wenigstens eines Stabes oder wenigstens einer Platte, ausgebildet.

Hierdurch werden die einzelnen Betonleitwandelemente 5 mittels der Steher 1 zu einem durchgehenden Zugband gekuppelt. Hierdurch kann eine besonders stabile Ausführung erreicht werden, da bei einem Steinschlag die über den Steinschlagschutzzaun 2 aufgenommene Energie über die Steher 1 an die Zugbänder der Betonleitwandelemente 5 aufgeteilt bzw. weitergeleitet werden kann.

Das Betonleitwandelement 5 kann bevorzugt vorgefertigt sein. Ein oder mehrere Betonleitwandelemente 5 können zu dem gefährdeten Straßenabschnitt transportiert und aufgestellt werden. Die Betonleitwandelemente 5 können auch vor Ort hergestellt werden. Mittels der Steher 1 können die Betonleitwandelemente 5 miteinander gekuppelt werden. Schlussendlich wird der Steinschlagschutzzaun 2 an den Stehern 1 befestigt.

Es kann auch vorkommen, dass Steinschlag das Betonleitwandelement 5 trifft. Um Schäden durch Steinschlag, beispielsweise Abplatzungen, an dem Betonleitwandelement 5 zu verringern kann vorgesehen sein, dass die Betonleitwandelemente 5 eine im Wesentlichen oberflächennahe Bewehrung aufweisen.

Hierbei kann bevorzugt vorgesehen sein, dass die oberflächennahe Bewehrung ein Textilgitter umfasst.

Besonders bevorzugt kann vorgesehen sein, dass die Betonleitwandelemente 5 Fasern, insbesondere in Form von Glas- und/oder Carbonfasermatten, aufweisen. Hierdurch wird das Abplatzen von Betonstücken von der Oberfläche der Betonleitwandelemente 5 vermieden bzw. verringert, wodurch die Haltbarkeit der Betonleitwandelemente 5 erhöht wird.

Es kann bevorzugt vorgesehen sein, dass das Fahrzeugrückhaltesystem 9 frei aufgestellt, also ohne zusätzliche Befestigungen im Untergrund, ist.

Insbesondere kann vorgesehen sein, dass an zumindest einem, bevorzugt an beiden, Enden bzw. Endbereichen des Fahrzeugrückhaltesystems 9 ein oder mehrere Endelemente 10 angeordnet sind. Diese Endelemente 10 sind bevorzugt Betonleitwandelemente 5. Besonders bevorzugt kann vorgesehen sein, dass der Steinschlagschutzzaun 2 mit dem wenigstens einen, bevorzugt mit wenigstens zwei, Endelementen 10 abgespannt ist. Hierzu kann der Steinschlagschutzzaun 2 mittels Befestigungsvorrichtungen 11, insbesondere umfassend Seile, mit dem wenigstens einen Endelement 10 verbunden sein, was beispielhaft in den Fig. 4 und 5 dargestellt ist. Die Seile können bevorzugt aus Metall bestehen.

Es können weiters an dem wenigstens einen Endelement 10 weitere Betonleitwandelemente 5 oder Übergänge an andere Rückhaltesysteme wie etwa Anpralldämpfer befestigt sein.

## Patentansprüche

1. Fahrzeugrückhaltesystem (9) umfassend zwei benachbarte Betonleitwandelemente (5) und wenigstens einen, mit den zwei benachbarten Betonleitwandelementen (5) gekuppelten, Steher (1) für einen Steinschlagschutzzaun (2), wobei der Steher (1) an einem unteren Endbereich (3) eine Kupplungseinrichtung (4) zum Kuppeln des Stehers (1) mit den zwei benachbarten Betonleitwandelementen (5) aufweist, **dadurch gekennzeichnet, dass** die Kupplungseinrichtung (4) einstückig ausgebildet ist und dass die zwei benachbarten Betonleitwandelemente (5) lediglich mit der Kupplungseinrichtung (4) des Stehers (1) miteinander gekuppelt sind.

2. Fahrzeugrückhaltesystem (9) nach Anspruch 1, **dadurch gekennzeichnet, dass** die Kupplungseinrichtung (4) zwei Aufnahmen für Fortsätze der Betonleitwandelemente (5) aufweist oder, dass die Kupplungseinrichtung (4) zwei Fortsätze aufweist, welche in dem Montagezustand in Vertiefungen der Betonleitwandelemente (5) eingreifen.

3. Fahrzeugrückhaltesystem (9) nach Anspruch 1 oder 2, **dadurch gekennzeichnet, dass** der Steher (1) an einem oberen Bereich (6) wenigstens eine Befestigungseinrichtung (7) zur Befestigung des Steinschlagschutzzaunes (2) aufweist.

4. Fahrzeugrückhaltesystem (9) nach einem der Ansprüche 1 bis 3, **dadurch gekennzeichnet, dass** der Steher (1) oberhalb der Kupplungseinrichtung (4) wenigstens eine Stützfläche (8) zum Aufstützen des Stehers (1) auf dem wenigstens einen Betonleitwandelement (5) aufweist.

5. Fahrzeugrückhaltesystem (9) nach Anspruch 4, **dadurch gekennzeichnet, dass** die Stützfläche (8) wenigstens eine schräge Fläche gegenüber einer Längserstreckung des Stehers (1) aufweist.

6. Fahrzeugrückhaltesystem (9) nach Anspruch 4 oder 5, **dadurch gekennzeichnet, dass** die Stützfläche (8) wenigstens zwei einander gegenüberliegende schräge Flächen zur Kontaktierung von wenigstens zwei Betonleitwandelementen (5) aufweist.

7. Fahrzeugrückhaltesystem (9) nach Anspruch 1 bis 6, **dadurch gekennzeichnet, dass** die Betonleitwandelemente (5) Gegenkupplungsteile aufweisen und dass die Steher (1) mittels ihrer Kupplungseinrichtungen (4) mit den Gegenkupplungsteilen gekuppelt sind.

8. Fahrzeugrückhaltesystem (9) nach Anspruch 7, **dadurch gekennzeichnet, dass** die Gegenkupplungsteile Verankerungen aufweisen, welche sich in Betonkörper der Betonleitwandelemente (5) erstrecken.

9. Fahrzeugrückhaltesystem (9) nach einem der Ansprüche 1 bis 8, **dadurch gekennzeichnet, dass** die Betonleitwandelemente (5) Zugbänder aufweisen und dass die Steher (1) mittels ihrer Kupplungseinrichtungen (4) mit den Zugbändern gekuppelt sind.

10. Fahrzeugrückhaltesystem (9) nach einem der Ansprüche 1 bis 9, **dadurch gekennzeichnet, dass** die Betonleitwandelemente (5) eine im Wesentlichen oberflächennahe Bewehrung aufweisen.

## Claims

1. Vehicle restraint system (9) comprising two adjacent concrete barrier elements (5) and at least one post (1), coupled to the two adjacent concrete barrier elements (5), for a rockfall protection fence (2), the post (1) having a coupling device (4) at a lower end region (3) for coupling the post (1) to the two adjacent concrete barrier elements (5), **characterized in that** the coupling device (4) is embodied in one piece and **in that** the two adjacent concrete barrier elements (5) are coupled to one another only with the coupling device (4) of the post (1).

2. Vehicle restraint system (9) according to claim 1, **characterized in that** the coupling device (4) has two recesses for extensions of the concrete barrier elements (5) or **in that** the coupling device (4) has two extensions which, in the assembled state, engage in depressions in the concrete barrier elements (5).

3. Vehicle restraint system (9) according to claim 1 or 2, **characterized in that** the post (1) has at least one fastening device (7) in an upper region (6) for fastening the rockfall protection fence (2).

4. Vehicle restraint system (9) according to one of claims 1 to 3, **characterized in that** the post (1) has at least one support surface (8) above the coupling device (4) for supporting the post (1) on the at least one concrete barrier elements (5).

5. Vehicle restraint system (9) according to claim 4, **characterized in that** the support surface (8) has at least one inclined surface with respect to a longitudinal extension of the post (1).

6. Vehicle restraint system (9) according to claim 4 or 5, **characterized in that** the support surface (8) has at least two mutually opposite inclined surfaces for contacting at least two concrete barrier elements (5).

7. Vehicle restraint system (9) according to claims 1 to 6, **characterized in that** the concrete barrier elements (5) have mating coupling parts and **in that** the posts (1) are coupled to the mating coupling parts by means of their coupling devices (4).

8. Vehicle restraint system (9) according to claim 7, **characterized in that** the mating coupling parts have anchorages which extend into concrete bodies of the concrete barrier elements (5).

9. Vehicle restraint system (9) according to one of claims 1 to 8, **characterized in that** the concrete barrier elements (5) have tension straps and **in that** the posts (1) are coupled to the tension straps by means of their coupling devices (4).

10. Vehicle restraint system (9) according to one of claims 1 to 9, **characterized in that** the concrete barrier elements (5) have a reinforcement substantially close to the surface.

## Revendications

1. Système de retenue de véhicule (9) comprenant deux éléments de barrière en béton adjacents (5) et au moins un poteau (1), couplé aux deux éléments de barrière en béton adjacents (5), pour une barrière de protection contre les chutes de pierres (2), le poteau (1) ayant un dispositif de couplage (4) dans une zone d'extrémité inférieure (3) pour coupler le poteau (1) aux deux éléments de barrière en béton adjacents (5), **caractérisé par le fait que** le dispositif de couplage (4) est constitué d'une seule pièce et que les deux éléments de barrière en béton adjacents (5) sont couplés l'un à l'autre uniquement avec le dispositif de couplage (4) du poteau (1).

2. Système de retenue de véhicule (9) selon la revendication 1, **caractérisé en ce que** le dispositif d'accouplement (4) comporte deux évidements pour les extensions des éléments de barrière en béton (5) ou **en ce que** le dispositif d'accouplement (4) comporte deux extensions qui, à l'état assemblé, s'engagent dans les dépressions des éléments de barrière en béton (5).

3. Système de retenue de véhicule (9) selon la revendication 1 ou 2, **caractérisé en ce que** le poteau (1) a au moins un dispositif de fixation (7) dans une zone supérieure (6) pour fixer la barrière de protection contre les chutes de pierres (2).

4. Système de retenue de véhicule (9) selon l'une des revendications 1 à 3, **caractérisé en ce que** le poteau (1) a au moins une surface d'appui (8) au-dessus du dispositif de couplage (4) pour soutenir le poteau (1) sur au moins un élément de barrière en béton (5).

5. Système de retenue de véhicule (9) selon la revendication 4, **caractérisé en ce que** la surface de support (8) a au moins une surface inclinée par rapport à une extension longitudinale du poteau (1).

6. Système de retenue de véhicule (9) selon la revendication 4 ou 5, **caractérisé en ce que** la surface de support (8) a au moins deux surfaces inclinées mutuellement opposées pour entrer en contact avec au moins deux éléments de barrière en béton (5).

7. Système de retenue de véhicule (9) selon les revendications 1 à 6, **caractérisé en ce que** les éléments de barrière en béton (5) ont des pièces d'accouplement correspondantes et **en ce que** les poteaux (1) sont accouplés aux pièces d'accouplement correspondantes au moyen de leurs dispositifs d'accouplement (4).

8. Système de retenue de véhicule (9) selon la revendication 7, **caractérisé en ce que** les pièces d'accouplement ont des ancrages qui s'étendent dans les corps en béton des éléments de barrière en béton (5).

9. Système de retenue de véhicule (9) selon l'une des revendications 1 à 8, **caractérisé en ce que** les éléments de barrière en béton (5) ont des sangles de tension et **en ce que** les poteaux (1) sont couplés aux sangles de tension au moyen de leurs dispositifs de couplage (4).

10. Système de retenue de véhicule (9) selon l'une des revendications 1 à 9, **caractérisé en ce que** les éléments de barrière en béton (5) ont une armature sensiblement proche de la surface.
